# EUROPÄISCHE PATENTSCHRIFT

(11) **EP 0 707 843 B1**
(45) Veröffentlichungstag und Bekanntmachung des Hinweises auf die Patenterteilung: **30.12.1998**
(21) Anmeldenummer: 95116445.8
(22) Anmeldetag: 18.10.1995
(51) Int. Cl.: A61G 7/10

(54) **Vorrichtung zum Einsetzen in eine Badewanne oder dergleichen als Ein- und Ausstiegshilfe**
Device for mounting on a bath or the like as an aid for getting in or out
Dispositif pour monter dans une baignoire ou analogue comme aide d'entrer ou de sortir

(30) Priorität: 20.10.1994 DE 4437513
(43) Veröffentlichungstag der Anmeldung: 24.04.1996
(73) Patentinhaber: Gobbers, Walter, D-89415 Lauingen (DE); Gobbers, Dieter, D-89415 Lauingen (DE)
(72) Erfinder: Gobbers, Walter, D-89415 Lauingen (DE); Gobbers, Dieter, D-89415 Lauingen (DE)
(74) Vertreter: Weitzel, Wolfgang, Dr.-Ing. Patentanwalt

(56) Entgegenhaltungen:
- GB-A- 2 014 446
- GB-A- 2 196 247
- GB-A- 2 234 491
- US-A- 3 123 400

## Beschreibung

Die Erfindung betrifft eine Vorrichtung zum Einsetzen in eine Badewanne oder dergleichen als Ein- und Ausstiegshilfe.

Derartige Vorrichtungen sind für ältere oder gebrechliche Personen hilfreich oder unerläßlich. Sie ermöglichen ein sicheres und bequemes Ein- und Aussteigen in eine Badewanne, einen Zuber oder dergleichen.

Die Grundkonstruktion hat in jedem Falle eine Sitzplatte. Die Sitzplatte ist im allgemeinen von einem Scherengestell getragen, dessen Scherenhebel verstellbar sind und damit ein Verändern der Höhe der Sitzplatte bewirken. Auch bezüglich des Antriebes gibt es mehrere Möglichkeiten. Der Antrieb kann elektromotorisch sein oder pneumatisch oder in der Ausnutzung des Wasserdruckes des kommunalen Wassernetzes bestehen.

Die bisher bekanntgewordenen Vorrichtungen haben sich mehr oder minder gut bewährt. Schwachpunkte sind jedoch immer wieder Mängel der Sicherheit, zu großes Gewicht sowie geringer Bedienungskomfort.

Aus dem Stande der Technik sind die folgenden Schritten bekannt:
1. GB 2 234 491 A
2. US 3 123 400
3. DE-OS 41 30 323 A1
4. DE-OS 43 36 224 A1
5. DE-PS 42 22 939 C1

Typisch für die Ausführungen des Standes der Technik ist Entgegenhaltung (1). Dort ist eine Vorrichtung zum Einsetzen in eine Badewanne als Ein- und Ausstiegshilfe offenbart. Die Vorrichtung weist einen Sitz auf, dessen Sitzplatte auf- und absenkbar ist, ferner eine Rückenlehne. Zum Heben und Senken der Sitzplatte dient ein Antrieb. Zwischen Antrieb und Sitzplatte ist ein Aktuator vorgesehen. Eine Stütze greift an der Sitzplatte an, die nach unten ausfahrbar ist, um sich gegen eine Auflagefläche abzustützen und damit ein Anheben der Sitzplatte zu bewirken.

Alle diese Vorrichtungen haben die oben genannten Nachteile. Außerdem befindet sich bei den meisten Vorrichtungen der Antriebsmotor im Bereich des in der Wanne befindlichen Wassers, was erkennbar sehr nachteilig ist.

Der Erfindung liegt die Aufgabe zugrunde, eine Vorrichtung gemäß dem Oberbegriff von Anspruch 1 derart zu gestalten, daß der Antriebsmotor oberhalb der Wasserfläche zu liegen kommt.

Diese Aufgabe wird durch die kennzeichnenden Merkmale von Anspruch 1 gelöst.

Ein ganz entscheidender Vorteil, der sich aus der Erfindung ergibt, besteht darin, daß es hierbei möglich ist, den Motor an der Rücklehne anzubringen, ja sogar in deren oberem Bereich, so daß er vom Niveau des Wassers in der Badewanne möglichst weit weg ist.

Die Erfindung ist anhand der Zeichnung näher erläutert. Figur 1 zeigt eine Sitzvorrichtung in einer Seitenansicht. Man erkennt dort die Sitzplatte 1 sowie eine Bodenplatte 2. Diese beiden sind mittels eines Scherengestells 3 miteinander verbunden. Im vorderen Bereich auf der Oberseite der Sitzplatte befinden sich zwei Drucktasten, mit denen der Benutzer das Auffahren bzw. Abfahren steuern kann.

Ein wesentliches Element ist eine Rückenlehneneinheit 5, die mehrere Einzelteile umfaßt. Die Einheit 5 weist eine Rückenlehne 6 auf, die ähnlich wie die Sitzplatte 1 aufgebaut sein kann. Auf der Rückseite der Rückenlehnenplatte befindet sich ein Mechanismus, der ganz wesentliche Elemente der Erfindung enthält, die man besonders gut aus den Figuren 2, 4 und 5 erkennt.

Figur 2 ist eine Ansicht auf die Sitzvorrichtung in benutzungsfähigem Zustand von hinten. Wie man sieht, geht der Führungsschacht 6.1 in einen weiteren Schacht 6.2 über, wobei diese beiden Schächte gemeinsam wenigstens annähernd die Gestalt eines Spazierstockes haben. In Führungsschacht 6.1 befindet sich eine Zahnstange 8. Diese ist aus einer Vielzahl von Zahnstangensegmenten 8.1 aufgebaut. Die Zahnsegmente 8.1 sind gelenkig miteinander verbunden. Sie laufen einerseits im Führungsschacht 6.1, andererseits im Schacht 6.2, der im folgenden "Zahnstangenschacht" genannt wird.

Figur 5 ist eine vergrößerte Teilansicht des Gegenstandes von Figur 2. Diese Figur läßt Einzelheiten des Aufbaus der Zahnstange 8 erkennen. Wie man sieht, ist ein Ritzel 12 vorgesehen, dessen Zähne mit den Zähnen der Zahnstangensegmente 8.1 kämmen. Auf diese Weise ist die Zahnstange 8 in Führungsschacht 6.1 sowie in Zahnstangenschacht 6.2 gleitend verschiebbar und kann dabei der Kanalkrümmung im oberen Bereich der Einheit 5 folgen.

Wiederum insbesondere aus den Figuren 1 und 2 ersichtlich, erkennt man, daß am unteren Ende der Zahnstange 8 eine Stütze 9 angreift. Bei einer Verschiebung der Zahnstange 8 in den genannten Schächten 6.1 und 6.2 findet somit auch eine Bewegung der Stütze 9 statt, und zwar abwärts bzw. aufwärts.

Die Figuren 3 und 4 zeigen die Sitzvorrichtung bei zusammengeklapptem Scherengestell 3. In diesem Zustand befinden sich Sitzplatte 1 und Bodenplatte 2 so nahe beieinander, wie dies die Konstruktion erlaubt. Dabei befindet sich die Zahnstange 8 nunmehr vollständig im Zahnstangenschacht 6.2, und die Stütze 9 befindet sich vollständig im Führungsschacht 6.1.

Die Sitzvorrichtung arbeitet wie folgt:
Befindet sich die Sitzvorrichtung in dem Zustand, der in den Figuren 3 und 4 gezeigt ist, und wird Ritzel 12 von Getriebemotor 11 im Gegenzeigersinn angetrieben, so wird hierdurch die Zahnstange 8 in Bewegung versetzt, und zwar derart, daß ihr in Figur 4 rechtes Ende abwärts gedrückt wird. Wegen der Verbindung zwischen Zahnstange 8 und Stütze 9 wird Stütze 9 ebenfalls nach unten gedrückt. Dabei wird ein Druck gegen die Bodenplatte 2 ausgeübt, so daß die Rückenlehneneinheit 5 und damit auch die mit dieser fest verbundene Sitzplatte 1 angehoben wird. Dies geht so lange, bis der in den Figuren 1 und 2 dargestellte Zustand erreicht ist.

Will man die Sitzplatte 1 absenken (und damit auch zwangsläufig die Rückenlehneneinheit 5), so wird Getriebemotor 11 im umgekehrten Drehsinn angetrieben, so daß Ritzel 12 im Zeigersinn umläuft. Zahnstange 8 wird somit mehr und mehr in den Zahnstangenschacht 6.1 eingeschoben, und Stütze 9 verschwindet mehr und mehr im Führungsschacht 6.1.

Befindet sich die Sitzvorrichtung im Zustand gemäß der Figuren 3 und 4, so läßt sich die Rückenlehneneinheit 5 umklappen, so daß der in Figur 6 dargestellte Zustand erreicht wird. Damit ist die Sitzvorrichtung zu einem relativ kleinen und handlichen Paket zusammengeklappt. Bei entsprechend geringem Gewicht läßt sich die Vorrichtung leicht transportieren. Dies kann dann wichtig sein, wenn beispielsweise behinderte oder ältere Menschen auf Reisen gehen.

Gemäß der Erfindung ist auch für die notwendige Sicherheit beim Betrieb der Sitzvorrichtung Sorge getragen. Durch besondere bauliche Maßnahmen ist zunächst sichergestellt, daß die Stütze 9 beim Ein- und Ausfahren exakt und zuverlässig in der Position verbleibt, die sie beim Ein- oder Ausfahren haben soll. Es wird somit genau der Winkel eingehalten, unter dem sie sich bei den Zuständen gemäß der Figuren 1 und 2 sowie 3 und 4 in Bezug auf die Bodenplatte 2 befindet. Wie dies ausgeführt ist, ist in Figur 7 veranschaulicht. Vor dem Fuß der Stütze 9 befindet sich nämlich ein Rastwinkel 10. In diesem ist ein Schieber 10.1 gleitend geführt. Schieber 10.1 weist ein Langloch auf, durch welches ein in Rastwinkel 10 eingelassener Sicherungsstift 10.3 hindurchgreift. Schieber 10.1 weist eine Axialbohrung auf, die eine Zugfeder 10.2 enthält. Schieber 10.1 weist an seinem vorderen Ende ein Winkelstück auf. Dieses arbeitet mit einem Keil 1.1 zusammen, der an Sitzplatte 1 befestigt ist. Die beiden Teile, nämlich Winkelstück und Keil 1.1 haben Anschlagflächen, die im dargestellten Zustand gemäß Figur 7 aneinander anliegen. Wie man ferner sieht, liegt dem hinteren Ende des Schiebers 10.1 eine Bohrung im Fuß der Stütze 9 gegenüber. In diesem hier dargestellten Zustand greift Schieber 10.1 nicht in diese Bohrung ein.

Wird die Sitzvorrichtung ausgefahren, so daß sich Sitzplatte 1 nach oben bewegt und damit von Bodenplatte 2 entfernt, so entfernt sich auch Keil 1.1 vom Winkelstück des Schiebers 10.1. Die beiden genannten Anschlagflächen gelangen somit außer Eingriff. In diesem Augenblick kann die Zugefeder 10.2 wirken. Sie ist mit ihrem hinteren Ende am Anschlagstift 10 befestigt und mit ihrem vorderen Ende an Schieber 10.1. Sie bewirkt, daß Schieber 10.1 mit seinem hinteren Ende in die Bohrung im Fuß der Stütze 9 einrastet. Damit ist Stütze 9 gegen ein Verrutschen oder Verschieben gesichert. Diese Sicherung hält an während des gesamten Verstellvorganges und selbstverständlich auch in ausgefahrenem Zustand der Sitzplatte 1.

Es ist eine weitere Sicherungsmaßnahme getroffen, die dafür sorgt, daß die Rückenlehneneinheit 5 in aufgerichtetem Zustand stets in ein und derselben Position verbleibt. Diese Sicherungsmaßnahme ist in Figur 8 veranschaulicht. Diese Figur zeigt die Sitzvorrichtung in einer Seitenansicht ähnlich der Darstellung gemäß Figur 1, jedoch stark vergrößert und ohne die Zahnstange 8 mit Stütze 9. Man erkennt im einzelnen wieder die Sitzplatte 1, die Gelenklasche 7, an welcher die Rückenlehneneinheit 5 mittels Gelenkachse 7.1 angelenkt ist, den Führungsschacht 6.1 zur Aufnahme der hier nicht gezeigten Stütze, und schließlich die Bodenplatte 2.

Die entscheidenden Bauteile sind ein Kipphebel 30, der um eine Gelenkachse 30.1, welche am Führungsschacht 6.1 angeordnet ist, kippbar ist, ferner eine Sperrklinke 31, die um eine Gelenkachse 31.3 schwenkbar ist. Sie ist dort von einem Lagerbock 32 gelagert. Weitere wichtige Bauteile sind eine Zugfeder 33, eine Druckfeder 34 sowie ein Auslösestift 35.

Wie man sieht, arbeiten Kipphebel 30 und Sperrklinke 31 derart zusammen, daß sie ineinander einrasten können. Man beachte die Keilspitze 31.4 von Sperrklinke 31 sowie die entsprechende Aussparung 30.2 von Kipphebel 30. Greifen diese beiden Teile ineinander, so ist die Rückenlehneneinheit 5 gegen Umkippen nach vorn gesichert. Sind die beiden Teile hingegen voneinander gelöst, so kann die Rückenlehneneinheit 5 nach vorn umgeklappt werden, so daß der in Figur 6 dargestellte Zustand erreicht wird. Das Letztere ist dann erwünscht, wenn Sitzplatte 1 und Bodenplatte 2 einander angenähert werden. Dieses Auslösen erfolgt zwangsläufig bei einem gegenseitigen Annähern von Sitzplatte 1 und Bodenplatte 2, und zwar dadurch, daß der vordere Teil der Sperrklinke 34 am Auslösestift 35 anschlägt.

Es versteht sich, daß die Rückenlehnensicherung gemäß Figur 8 auch unabhängig von dem Hauptgedanken der Erfindung mit Zahnstange und Stütze anwendbar ist.

## Patentansprüche

1. Vorrichtung zum Einsetzen in eine Badewanne oder dergleichen als Ein- und Ausstiegshilfe;
1.1 mit einem Sitz, dessen Sitzplatte (1) auf- und absenkbar ist;
1.2 mit einer Rückenlehne (6);
1.3 mit einem Antrieb zum Heben und Senken der Sitzplatte;
1.4 mit einem Aktuator, der zwischen Antrieb und Sitzplatte (1) angeordnet ist;
1.5 der Aktuator umfaßt eine Stütze (9), die an der Sitzplatte (1) angreift und die nach unten ausfahrbar ist, um sich gegen eine Auflagefläche, z.B. eine Bodenplatte (2) der Vorrichtung, abzustützen und damit entsprechend ihrem Ausfahren ein Anheben der Sitzplatte (1) zu bewirken;
gekennzeichnet durch die folgenden Merkmale:
1.6 am oberen Ende der Stütze (9) greift eine Zahnstange (8) an;
1.7 die Zahnstange (8) ist aus einer Mehrzahl von Zahnsegmenten (8.1) zusammengesetzt;
1.8 die Zahnsegmente (8.1) sind in einem Zahnstangenschacht (6.2) speicherbar;
1.9 es ist ein von einem Motor (11) angetriebenes Ritzel (12) vorgesehen, dessen Zähne mit den Zähnen der Zahnsegmente (8.1) kämmen;
1.10 Motor (11), Ritzel (12) und Zahnstangenschacht (6.2) sind im Lehnenbereich oberhalb der Sitzplatte (1) angeordnet.

2. Vorrichtung nach Anspruch 1, dadurch gekennzeichnet, daß zwischen Sitzplatte (1) und Bodenplatte (2) ein Scherengestell (3) vorgesehen ist.

3. Vorrichtung nach Anspruch 1 oder 2, dadurch gekennzeichnet, daß der Zahnstangenschacht (6.2) einen Krümmer aufweist und innerhalb des Umrisses der Rückenlehne (6) angeordnet ist.

4. Vorrichtung nach einem der Ansprüche 1 bis 3, dadurch gekennzeichnet, daß eine Sicherung vorgesehen ist, um die Stütze (9) beim Ausfahren sowie einschließlich im ausgefahrenen Zustand zu arretieren.

5. Vorrichtung nach Anspruch 4, dadurch gekennzeichnet, daß die Sicherung einen Riegel (10.1) aufweist, der bei Aufwärtsbewegung der Sitzplatte (1) freigegeben wird, um den unteren Bereich der Stütze (9) zu erfassen und zu verriegeln, und der bei Abwärtsbewegung der Sitzplatte (1) kurz vor Erreichen von deren untersten Position außer Eingriff mit dem unteren Bereich der Stütze (9) gebracht wird.

6. Vorrichtung nach einem der Ansprüche 1 bis 5, dadurch gekennzeichnet, daß eine Sicherung vorgesehen ist, um die Rückenlehne (6) bei ausgefahrener Sitzplatte (1) gegen Veränderung ihrer Neigung (Kippen nach hinten) zu verriegeln.

7. Vorrichtung nach Anspruch 6, gekennzeichnet durch die folgenden Merkmale:
7.1 die Rückenlehnensicherung umfaßt einen Kipphebel (30), der an der Rückenlehne (6) (bzw. an einer Rückenlehneneinheit (5)) kippbar gelagert ist;
7.2 die Rückenlehnensicherung weist eine Sperrklinke (31) auf, die an der Sitzplatte ortsfest aber schwenkbar gelagert ist;
7.3 Kipphebel (30) und Sperrklinke (31) sind miteinander in Eingriff bringbar;
7.4 es ist ein Auslösestift (35) vorgesehen, der der Bodenplatte (2) zugeordnet ist, und der bei gegenseitiger Annäherung von Sitzplatte 1 und Bodenplatte 2 im unteren Bereich des Hubes ein Auslösen der Sperrklinke (31) bewirkt.

## Claims

1. Device for use in a bath or similar for assistance for getting in or out thereof,
1.1 with a seat, the seat plate (1) of which may be raised or lowered;
1.2 with a back rest (6);
1.3 with a drive means for raising or lowering the seat plate;
1.4 with an actuator arranged between the drive means and seat plate (1);
1.5 the actuator comprises a support (9), which engages with the seat plate (1) and may be extended downwards so as to be supported on a bearing surface, e.g. a base plate (2) of the device, and thus cause the seat plate (1) to be raised in accordance with its extension movement;
characterised by the following features:
1.6 a toothed rack (8) engages at the upper end of the support (9);
1.7 the toothed rack (8) is composed of a plurality of toothed segments (8.1);
1.8 the toothed segments (8.1) may be stored in a toothed rack shaft (6.2);
1.9 a pinion (12) driven by a motor (11) is provided, the teeth of which mesh with the teeth of the toothed segments (8.1);
1.10 the motor (11), pinion (12) and toothed rack shaft (6.2) are disposed in the back rest region above the seat plate (1).

2. Device according to Claim 1, characterised in that a scissor-type frame (3) is provided between the seat plate (1) and the base plate (2).

3. Device according to Claim 1 or 2, characterised in that the toothed rack shaft (6.2) has a manifold and is disposed inside the contour of the back rest (6).

4. Device according to one of Claims 1 to 3, characterised in that a locking means is provided to arrest the support (9) during its extension and also in its extended position.

5. Device according to Claim 4, characterised in that the locking means has a locking bar (10.1), which is released when the seat plate (1) moves upwards in order to grasp and lock the lower region of the support (9), and when the seat plate (1) moves upwards is disengaged from the lower region of the support (9) shortly before said seat plate reaches its lowest position.

6. Device according to one of Claims 1 to 5, characterised in that a locking means is provided to lock the back rest (6) when the seat plate (1) is extended to prevent a change in its inclination (tilting backwards).

7. Device according to Claim 6, characterised by the following features:
7.1 the back rest locking means comprises a rocking arm (30) disposed to tilt on the back rest (6) (or on a back rest unit (5));
7.2 the back rest locking means has a catch (31) arranged on the seat plate so as to be fixed while being able to pivot;
7.3 the rocking arm (30) and catch (31) may be brought into engagement with one another;
7.4 a releasing pin (35) is provided which is allocated to the base plate (2) and causes the catch (31) to release when the seat plate 1 and base plate 2 approach one another in the lower region of the stroke.

## Revendications

1. Dispositif à placer dans une baignoire ou objet analogue pour aider à y entrer et à en sortir.
1.1. comportant un siège dont la plaque d'assise (1) peut être relevée et abaissée ;
1.2. comportant un dossier (6) ;
1.3. comportant un moteur pour relever et abaisser la plaque d'assise ;
1.4. comportant une commande qui est disposée entre le moteur et la plaque d'assise (1) ;
1.5. la commande comprend un support (9), qui s'applique à la plaque d'assise (1) et qui peut être sortie vers le bas afin de s'appuyer contre une face d'appui, par exemple une plaque de fond (2) du dispositif et provoquer ainsi, en fonction de sa course, le relèvement de la plaque d'assise (1) ;
caractérisé par les particularités suivantes :
1.6. à l'extrémité supérieure du support (9) s'applique une crémaillère (8) :
1.7. la crémaillère (8) est composée d'une pluralité de segments dentés (8.1) ;
1.8. les segments dentés (8.1) peuvent s'accumuler dans un puits (6.2) de la crémaillère ;
1.9. un pignon (12) entraîné par un moteur (11) est prévu dont les dents s'engrènent avec celles des segments dentés (8.1) ;
1.10. le moteur (11), le pignon (12) et le puits (6.2) de la crémaillère sont disposés au voisinage du dossier au-dessus de la plaque d'assise (1).

2. Dispositif selon la revendication (1), caractérisé en ce qu'entre la plaque d'assise (1) et la plaque de fond (2) est prévu un pied (3)articulé en à croisillon.

3. Dispositif selon les revendications 1 ou 2, caractérisé en ce que le puits (6.2) de la crémaillère présente un coude et est disposé a l'intérieur du contour du dossier (6).

4. Dispositif selon l'une des revendications 1 à 3 caractérisé par la présence d'une sécurité pour bloquer le support (9) lors de son mouvement de sortie, ainsi qu'à l'état sorti.

5. Dispositif selon la revendication 4, caractérisé en ce que la sécurité présente un loquet (10.1),qui se dégage lors du mouvement ascensionnel de la plaque d'assise (1) pour saisir la région inférieure du support (9) et le verrouiller, et qui, lors du mouvement d'abaissement de la plaque d'assise (1), juste avant qu'elle atteigne sa position la plus basse, se dégage de sa prise avec la région inférieure du support (9).

6. Dispositif selon l'une des revendications 1 à 5, caractérisé par la présence d'une sécurité prévue pour bloquer le dossier (6) en empêchant toute modification de son inclinaison (basculement vers l'arrière) lorsque la plaque d'assise (1) est sortie.

7. Dispositif selon la revendication 6, caractérisé par les particularités suivantes :
7.1. la sécurité du dossier comprend un levier basculant (30) qui est monté de manière basculante sur le dossier (6) (ou sur un ensemble (5) formant le dossier) ;
7.2. la sécurité du dossier présente un cliquet de blocage (31) qui est monté sur la plaque d'assise en un point fixe, mais de manière pivotable ;
7.3. le levier (30) et le cliquet de blocage (31) peuvent être amenés en prise mutuelle ;
7.4. une tige de déclenchement (35) est prévue qui est associée à la plaque de fond (2) et qui provoque le déclenchement du cliquet de blocage (31) dans la partie inférieure de la course lorsque la plaque d'assise 1 et la plaque de fond 2 s'approchent mutuellement.
